# EUROPÄISCHE PATENTSCHRIFT

(11) **EP 1 648 001 B1**
(45) Veröffentlichungstag und Bekanntmachung des Hinweises auf die Patenterteilung: **14.05.2008**
(21) Anmeldenummer: 04024629.0
(22) Anmeldetag: 15.10.2004
(51) Int. Cl.: H01F 27/02, H01F 27/40, H01F 38/26

(54) **Spannungswandler für Eisenbahntriebwagen**
Voltage transformer for railroad locomotive
Transormateur de tension pour une voiture ferroviaire automotrice

(43) Veröffentlichungstag der Anmeldung: 19.04.2006
(73) Patentinhaber: KG Ritz Messwandler GmbH & Co., 22111 Hamburg (DE)
(72) Erfinder: Brockmann, Olaf, 22359 Hamburg (DE)
(74) Vertreter: Kloiber, Thomas

(56) Entgegenhaltungen:
- EP-A- 1 189 249
- DE-U1- 20 016 065

## Beschreibung

Die Erfindung betrifft einen Spannungswandler für elektrisch angetriebene Eisenbahntriebwagen oder dergleichen, mit einem druckfesten Gehäuse, das an seiner Oberseite mit einer Druckentlastungseinrichtung versehen ist.

Auf europäischen Bahnnetzen werden Triebwagen eingesetzt, die mit Spannungswandlern ausgerüstet sind. Diese Spannungswandler sind auf dem Triebwagendach angeordnet. Dabei liegen der untere Teil des Spannungswandlers am Erdpotential und der obere Teil am Hochspannungspotential an. Aufgrund der geringen räumlichen Trennung und der hohen Potentialdifferenz sind Spannungswandler besonderen Belastungen ausgesetzt. Tritt ein Schaden am Spannungswandler unter ungünstigen Bedingungen auf, kann er explodieren. Dadurch können Bauteile des Spannungswandlers weggeschleudert werden und etwa auf einem Bahnhof befindliche Personen schädigen.

Es ist deshalb bereits aus der EP 01 121 495.4 bekannt, den Spannungswandler mit einer druckfesten Hülle zu umschließen und eine Druckentlastungseinrichtung vorzusehen. Bei einer etwaigen Explosion kann das unter Druck stehende Gas aus dem Innenraum über die Druckentlastungseinrichtung nach oben entweichen. Dadurch wird der Druck vermindert, so dass die Explosion nicht zu einem Zerplatzen des äußeren Wandlergehäuses führen kann.

Dokument EP-A-1 189 249 offenbart einen Spannungswandler nach dem Oberbegriff des Anspruchs 1.

Auf Grund der speziellen Anordnung dieses neuen Spannungswandlers für Eisenbahntriebwagen, welcher direkt - ohne Abstand - auf dem Dach des Triebwagens montiert wird, ist eine Druckentlastung nach unten nicht möglich.

Um aber diese nach unten gerichtete Druckentlastung zu ermöglichen, ist eine zweite, sekundäre Druckentlastungseinrichtung notwendig.

Es ist daher die Aufgabe der vorliegenden Erfindung, einen Spannungswandler der eingangs genannten Art zu verbessern, so dass ein unkontrolliertes Zerbersten des Gehäuses auch unter den genannten Montageumständen auf Triebwagen vermieden wird.

Die erfindungsgemäße Lösung besteht darin, dass im unteren Bereich des Gehäuses eine weitere Druckentlastungseinrichtung vorgesehen ist, die ein Entweichen von unter Druck stehenden Gasen in seitliche Richtungen oder nach ober ermöglicht, indem die weitere

Druckentlastungseinrichtung einen vom Gehäuse seitlich wegführenden Druckentlastungskanal mit einem Druckentlastungsventil aufweist, wobei der Druckentlastungskanal in einen seitlichen Gehäusevorsprung eingeformt ist und sich im Inneren des Gehäuses bis unter die Gehäusemitte erstreckt. Die Erfindung hat den Vorteil, dass somit das im unteren Gehäusebereich unter Druck stehende Gas durch eine separate Druckentlastungseinrichtung abgeleitet und ein Zerbersten des unteren Gehäusebereichs verhindert wird. Die Erfindung beschränkt sich jedoch nicht in einer Verdoppelung der Druckentlastungseinrichtungen nach dem Vorbild der oberen Druckentlastungseinrichtung, denn wenn man die untere Druckentlastungseinrichtung entsprechend ausbildete, würden die unter Druck stehenden Gase direkt auf das Dach des Triebwagens gerichtet sein. Dort käme es entweder zu einer Beschädigung des Daches oder zu einem Rückstau, der wiederum ein Zerplatzen des Wandlergehäuses bewirken könnte. Zur Vermeidung dieser Situation sieht die Erfindung ein seitliches Entweichen der unter Druck stehenden Gase vor, wobei diese auch wieder nach oben umgelenkt werden können.

Selbstverständlich werden die unter Druck stehenden Gase durch die Druckentlastungseinrichtung vorzugsweise in die Fahrzeugmitte abgeleitet, um eine etwa auf den Bahnsteig gerichtete Druckwelle zum Schutz von dort befindlichen Personen zu vermeiden.

Mit Hilfe des Druckentlastungskanals können die unter Druck stehenden Gase in die gewünschte Richtung gelenkt werden. Das Druckentlastungsventil verschließt eine Druckentlastungsöffnung, solange kein starker Überdruck im Gehäuseinnenraum herrscht. Dadurch wird der Gehäuseinnenraum gegen das Eindringen von Schmutz und Feuchtigkeit geschützt. Erst wenn der Druck im Innenraum sehr viel höher als der Außendruck wird, öffnet sich das Druckentlastungsventil, um die gewünschte Druckentlastung herbeizuführen und ein Zerbersten des Gehäuses zu verhindern.

Die erfindungsgemäße Ausformung des Druckentlastungskanals kann bei der Herstellung des Gehäuses, etwa beim Gießen eines entsprechenden Gehäuseteils, auf kostengünstige Weise erledigt werden. Durch die Erstreckung des Druckentlastungskanals bis zur Gehäusemitte wird eine effektive Druckableitung bei möglichst geringem Strömungswiderstand erreicht.

In einer bevorzugten Ausführungsform ist das Druckentlastungsventil als federbelasteter Druckentlastungsdeckel einer Mündungsöffnung des Druckentlastungskanals ausgestaltet. In Weiterbildung der Erfindung ist der Druckentlastungsdeckel durch druckfederbelastete Bolzen mit einem Deckelträger verbunden und durch die Federkraft in Anlage an einer die Mündungsöffnung des Druckentlastungskanals umschließenden Dichtfläche gehalten. Diese Ausführungsform ist einfach, wirkungsvoll und kostengünstig herstellbar.

Wenn die Bolzen in den Druckentlastungskanal hineinragen und Druckfedern im Innenraum auf den Bolzen angeordnet sind, werden die für die Funktion des Druckentlastungsventils entscheidenden Bauteile vor Umwelteinflüssen geschützt und ihre störungsfreie Funktion gewährleistet.

In einer anderen Ausführungsform der Erfindung kann das Druckentlastungsventil aber auch als Berstscheibe ausgestaltet sein.

Ein Ausführungsbeispiel der Erfindung wird nachfolgend anhand der Zeichnungen näher erläutert. Die Figuren zeigen im Einzelnen:
- Fig. 1:: eine Seitenansicht eines erfindungsgemäßen Spannungswandlers mit oberer und unterer Druckentlastungseinrichtung;
- Fig. 2:: derselbe Spannungswandler wie in Fig. 1 in einer Draufsicht von oben;
- Fig. 3:: einen Schnitt gemäß Linie III-III in Fig. 2.

In Fig. 1 erkennt man das Gehäuse 1 eines Spannungswandlers, der für die Montage auf dem Dach eines elektrisch angetriebenen Eisenbahntriebwagens bestimmt ist. Bei Bahnfahrzeugen ist die für den Spannungswandler zur Verfügung stehende Bauhöhe eingeschränkt, denn es darf ein vorgegebenes Lichtraumprofil nicht überschritten werden. Deswegen wird ein solcher Spannungswandler in der Regel direkt auf dem Dach des Triebwagens stehend montiert, was eine Anordnung einer Druckentlastungseinrichtung auf der Unterseite verbietet.

An der Oberseite des Gehäuses erkennt man eine erste Druckentlastungseinrichtung wie sie auch aus dem Stand der Technik bekannt ist. Die obere Druckentlastungseinrichtung besteht aus einem Gehäusedeckel 2, der mittels mehrerer druckfederbelasteter Bolzen 3 gegen einen oberen Gehäuseflansch dichtend angepresst wird. Die oberen Bolzen 3 mit Druckfedern sind mit einer Schutzhülle versehen, so dass die Druckfedern nicht sichtbar sind. Außerdem befindet sich an der Gehäuseoberseite noch ein Hochspannungsanschluss 4.

Eine erfindungsgemäße weitere Druckentlastungsvorrichtung ist im unteren Bereich des Gehäuses 1 angeordnet. Wie man am besten in Fig. 3 erkennt, weist die weitere Druckentlastungseinrichtung einen Druckentlastungskanal 5 auf, der sich im Inneren des Gehäuses 1 bis unter die Gehäusemitte 6 und in entgegengesetzter Richtung in einen Gehäusevorsprung 7 bis zu einer Mündungsöffnung 8 erstreckt, an der ein Druckentlastungsventil 9 angeordnet ist. Das Druckentlastungsventil 9 ist als federbelasteter Druckentlastungsdeckel 10 ausgestaltet, der mittels federbelasteter Bolzen 11 in Anlage an einer Dichtfläche 12 eines Deckelträgers 13 gehalten wird. Der Deckelträger 13 ist wiederum mit dem Gehäusevorsprung 7 durch Schrauben 14 verbunden. Wie man am besten in Fig. 3 erkennt, ragen die Bolzen 11 in den Druckkanal 5 hinein, wo auch die Druckfedern 15 auf dem Bolzen 11 angeordnet sind. Durch die Anordnung der Druckfedern 15 im Innenraum, wird die Mechanik des Druckentlastungsventils 9 vor Umwelteinflüssen geschützt.

Im Übrigen erkennt man in Fig. 2 noch einen ebenfalls als seitlicher Gehäusevorsprung 7 ausgebildeten Schaltkasten 16 mit elektrischen Anschlüssen 17 zum Abgreifen der vom Spannungswandler bereitgestellten Messspannung im Niederspannungsbereich.

Wenn der im Inneren des Gehäuses 1 angeordnete, in den Figuren nicht gezeigte, Spannungswandler explodieren sollte, kommt es zur Entwicklung von unter hohem Druck stehenden Gasen. Diese können nun nicht nur über die obere Druckentlastungseinrichtung entweichen, sondern auch über die untere Druckentlastungseinrichtung. Unter dem Innendruck wird dabei der Druckentlastungsdeckel 10 entgegen dem Druck der Druckfedern 15 nach außen angehoben, so dass zwischen dem Druckentlastungsdeckel 10 und der Dichtfläche 12 des Deckelträgers 13 ein Spalt entsteht, durch den die Gase aus dem Innenraum entweichen können. Dabei werden die Gase aus dem unteren Bereich des Gehäuses 1 aus der Gehäusemitte 6 mit Hilfe des Druckentlastungskanals 5 seitlich abgeleitet, bis sie durch den Gehäusevorsprung 7 hindurch zur Mündungsöffnung 8 gelangen, wo sie zwischen der Dichtfläche 12 des Deckelträgers 13 und dem angehobenen Druckentlastungsdeckel 10 ins Freie gelangen.

Damit ist die Druckentlastung erfolgt. Nachdem der Innendruck abgebaut ist, überwiegt wieder die Druckkraft der Druckfedern 15, die somit den Druckentlastungsdeckel 10 wieder in die geschlossene Stellung überführen, so dass er an den Dichtflächen 12 anliegt und somit das Gehäuse 1 wieder dichtend verschließt. Hierdurch kann eine mögliche Ausbreitung eines Brandes verhindert werden. Ein Nachbrand im unteren Wandlerbereich wird daher verlöschen.

### BEZUGSZEICHENLISTE

- 1: Gehäuse
- 2: Gehäusedeckel
- 3: Bolzen
- 4: Hochspannungsanschluss
- 5: Druckentlastungskanal
- 6: Gehäusemitte
- 7: Gehäusevorsprung
- 8: Mündungsöffnung
- 9: Druckentlastungsventil
- 10: Druckentlastungsdeckel
- 11: Bolzen
- 12: Dichtfläche
- 13: Deckelträger
- 14: Schrauben
- 15: Druckfedern
- 16: Schaltkasten
- 17: Elektrische Anschlüsse

## Patentansprüche

1. Spannungswandler für elektrisch angetriebene Eisenbahntriebwagen oder dergleichen, mit einem druckfesten Gehäuse (1), das an seiner Oberseite mit einer Druckentlastungseinrichtung (2, 3) versehen ist, **dadurch gekennzeichnet, dass** im unteren Bereich des Gehäuses (1) eine weitere Druckentlastungseinrichtung (9) vorgesehen ist, die ein Entweichen von unter Druck stehenden Gasen in seitliche Richtungen oder nach oben ermöglicht, indem die weitere Druckentlastungseinrichtung (9) einen vom Gehäuse (1) seitlich wegführenden Druckentlastungskanal (5) mit einem Druckentlastungsventil (9) aufweist, wobei der Druckentlastungskanal (5) in einen seitlichen Gehäusevorsprung (7) eingeformt ist und sich im Inneren des Gehäuses (1) bis unter die Gehäusemitte (6) erstreckt.

2. Spannungswandler nach Anspruch 1, **dadurch gekennzeichnet , dass** das Druckentlastungsventil (9) als federbelasteter Druckentlastungsdeckel (10) einer Mündungsöffnung (8) des Druckentlastungskanals (5) ausgestaltet ist.

3. Spannungswandler nach Anspruch 2, **dadurch gekennzeichnet , dass** der Druckentlastungsdeckel (10) durch druckfederbelastete Bolzen (11) mit einem Deckelträger (13) verbunden und durch die Federkraft in Anlage an einer die Mündungsöffnung (8) des Druckentlastungskanals (5) umschließende Dichtfläche (12) gehalten ist.

4. Spannungswandler nach Anspruch 3, **dadurch gekennzeichnet, dass** die Bolzen (11) in den Druckentlastungskanal (5) hineinragen und Druckfedern (15) im Innenraum auf den Bolzen (11) angeordnet sind.

5. Spannungswandler nach Anspruch 1, **dadurch gekennzeichnet , dass** das Druckentlastungsventil als Berstscheibe ausgestaltet ist.

## Claims

1. Voltage converter for electrically powered railway tractive units or the like, having a pressure-resistant housing (1) which is provided on its upper face with a pressure-relief device (2, 3) **characterized in that** a further pressure-relief device (9) is provided in the lower area of the housing (1) and allows pressurized gases to escape in lateral directions or upwards, **in that** the further pressure-relief device (9) has a pressure-relief channel (5) which leads away from the housing (1) at the side and has a pressure-relief valve (9), with the pressure-relief channel (5) being formed into a side housing projection (7) and extending in the interior of the housing (1) to below the housing centre (6).

2. Voltage converter according to Claim 1, **characterized in that** the pressure-relief valve (9) is in the form of a spring-loaded pressure-relief cover (10) on a mouth opening (8) of the pressure-relief channel (5).

3. Voltage converter according to Claim 2, **characterized in that** the pressure-relief cover (10) is connected by bolts (11) that are loaded by compression springs to a cover mount (13), and are kept in contact by spring force with a sealing surface (12) which surrounds the mouth opening (8) of the pressure-relief channel (5).

4. Voltage converter according to Claim 3, **characterized in that** the bolts (11) project into the pressure-relief channel (5), and compression springs (15) are arranged in the interior on the bolts (11).

5. Voltage converter according to Claim 1, **characterized in that** the pressure-relief valve is in the form of a bursting disc.

## Revendications

1. Transformateur de tension pour voiture de chemin de fer ou autre à entraînement électrique, avec un boîtier résistant à la pression (1) muni, sur la face supérieure, d'un moyen de détente (2, 3), **caractérisé par le fait que** dans la zone inférieure du boîtier (1) est prévu un autre moyen de détente (9) permettant un échappement de gaz sous pression dans des directions latérales ou vers le haut en ce que l'autre moyen de détente (9) présente un canal de détente (5) évacuant latéralement par rapport au boîtier (1) avec une soupape de détente (9), le canal de détente (5) étant formé dans une saillie latérale de boîtier (7) et s'étendant à l'intérieur du boîtier (1) jusqu'au-dessous du centre de boîtier (6).

2. Transformateur de tension selon la revendication 1, **caractérisé par le fait que** la soupape de détente (9) est réalisée sous forme de couvercle de détente soumis à un ressort (10) d'une ouverture d'embouchure (3) du canal de détente (5).

3. Transformateur de tension selon la revendication 2, **caractérisé par le fait que** le couvercle de détente (10) est assemblé, par des boulons (11) soumis à un ressort de compression, avec un porte-couvercle (13) et maintenu par la force de ressort en applique contre une surface d'étanchéité (12) entourant l'ouverture d'embouchure (8) du canal de détente (5).

4. Transformateur de tension selon la revendication 3, **caractérisé par le fait que** les boulons (11) pénètrent dans le canal de détente (5) et que des ressorts de compression (15) sont disposés dans l'espace intérieur sur les boulons (11).

5. Transformateur de tension selon la revendication 1, **caractérisé par le fait que** la soupape de détente est réalisée sous forme de disque de rupture.
